# EUROPÄISCHE PATENTSCHRIFT

(11) **EP 3 318 710 B1**
(45) Veröffentlichungstag und Bekanntmachung des Hinweises auf die Patenterteilung: **03.05.2023**
(21) Anmeldenummer: 17198886.8
(22) Anmeldetag: 27.10.2017
(51) Int. Cl.: E06B 1/70, E06B 7/14, E06B 7/23

(54) **TÜRSCHWELLENSYSTEM**
DOOR THRESHOLD SYSTEM
SYSTÈME DE SEUIL DE PORTE

(30) Priorität: 03.11.2016 DE 102016120937
(43) Veröffentlichungstag der Anmeldung: 09.05.2018
(73) Patentinhaber: G. S. Georg Stemeseder GmbH, 5322 Hof bei Salzburg (AT)
(72) Erfinder: STEMESEDER, Edgar, 5061 Elsbethen (AT)
(74) Vertreter: Kuhnen & Wacker Patent- und Rechtsanwaltsbüro PartG mbB

(56) Entgegenhaltungen:
- EP-A1- 2 431 560
- WO-A1-94/17276
- NL-C2- 1 021 461
- US-A1- 2015 096 235

## Beschreibung

Die Erfindung betrifft ein Türschwellensystem für eine Haustür, eine Drehkipptür oder dgl., mit einem Türrahmen mit Bodenschwelle und wenigstens einem Drehtürflügel gemäß dem Oberbegriff des Anspruchs 1.

Eine solches Türschwellensystem ist aus der NL 1 021 461 C2 bekannt.

Die Bodenschwelle einer Türanordnung stellt sowohl einen sensiblen als auch kritischen Bereich des Gebäudeabschlusses dar. Einerseits soll die Schwelle möglichst barrierefrei ausgestaltet sein und daher eine niedrige Übertrittshöhe bereitstellen. Andererseits muss das Eindringen von Schlagregen etc. zuverlässig verhindert werden.

So ist aus der DE 20 2014 102 797 U1 ein Türschwellensystem für eine Haustür, eine Ladentür oder dergleichen mit einem Türrahmen mit Bodenschwelle und wenigstens einen Drehtürflügel bekannt geworden, welche quasi vollständig barrierefrei ausgestaltet ist. Hierzu ist am bodenseitigen Stufenfalz des Drehtürflügels ein Adapterprofil montiert, das einen schmalen, jedoch über die gesamte Dicke des Torblatts hindurchgehenden Spalt zwischen der Unterseite des Drehtürflügels und der Bodenschwelle belässt. Dieser Spalt ist zudem mittels einer absenkbaren Dichtleiste und/oder Bürstendichtung abgedichtet.

Mit einer solchen Bauweise lässt sich in der Tat eine weitgehende Barrierefreiheit im Türschwellenbereich erzielen. Andererseits ist eine derartige Konstruktion jedoch nicht geeignet, um einen zuverlässigen Schlagregenschutz herzustellen. Die an der Unterseite des Adapterprofils montierten Dichtelemente reichen in der Praxis nicht aus, um einen verlässlichen Gebäudeabschluss zu schaffen. Daran ändert es auch nichts, dass außenseitig im Auftrittbereich ein Gitter angeordnet ist, über welches Feuchtigkeit nach außen abgeleitet werden kann. Diese bekannte Bauweise eignet sich somit vor allem für Türen im Innenraum oder auch in überdachten Räumen wie in Einkaufspassagen oder dergleichen.

Ein mehr oder weniger geeigneter Schlagregenschutz wird dagegen bei herkömmlichen Türschwellensystemen in der Regel dadurch erreicht, dass schräg ansteigende Profile mit Hinterschneidungen einen Schutz gegen eintretende Flüssigkeit bereitstellen. Selbst unter Windlasten müsste die Feuchtigkeit dann entgegen ihrer Schwerkraft hochgetrieben werden und bleibt an Hinterschneidungskanten etc. hängen. Verbessert wird dieser Effekt noch dadurch, dass die Bodenschwelle erhöht über den außenseitigen Fußboden beginnt, damit von außen keine zusätzliche Feuchtigkeit auf die Bodenschwelle gelangt. Damit wird ein brauchbarer Gebäudeschutz erzielt. Hieran in Richtung zur Innenseite anschließend stellen dann üblicherweise zwei Dichtungsebenen noch eine thermische Entkopplung zum Türflügel her.

Nachteilig an diesen Bauweisen ist jedoch, dass es bei extremen Windlagen etc. dennoch zu einem Eintritt von Flüssigkeiten kommen kann. Die stufenweise ansteigenden Profile im Schwellenbereich können die Wassermassen dann nur unzulänglich zurückhalten.

Ein weiterer Nachteil liegt darin, dass sich somit ein relativ großer Aufbau im Schwellenbereich ergibt, um eine hinreichende Ablaufschräge bereitzustellen. Damit ist keine niedrige Übertrittshöhe erzielbar. Das Überschreiten einer derartigen Schwelle ist somit nicht unproblematisch.

Das aus der NL 1 021 461 C2 bekannte Türschwellensystem weist eine Grundkörper mit einem gitterartigen Trittbereich auf. Ein Wassersammelkanal soll in nutartige Vertiefungen des Gitterbereichs anfallendes Wasser nach außen ableiten. Da der Wassersammelkanal horizontal ausgebildet ist, können sich hier Verschmutzungen ansammeln. Ferner kann ablaufendes Wasser unter die Bodenschwelle und damit in das Mauerwerk oder Fundament gelangen.

Die EP 2431 560 A1 zeigt eine Bodenschwelle mit einem geschlossenen Trittbereich und einem schräg nach außen abfallenden Wasserkanal. An einer Unterseite der Bodenschwelle ist eine Folie angeordnet.

Aus der US 2015/096235 A1 und der WO 94/17276 A1 sind Bodenschwellen mit geschlossenen Trittbereichen bekannt.

Der Erfindung liegt die Aufgabe zu Grunde, ein Türschwellensystem der gattungsgemäßen Art derart weiterzubilden, dass dessen Aufbauhöhe reduziert werden kann und ein besonders guter Schlagregenschutz erzielt wird.

Diese Aufgabe wird durch ein Türschwellensystem mit den Merkmalen des Anspruches 1 gelöst.

Das erfindungsgemäße Türschwellensystem sieht somit die Bereitstellung einer Dichtungsebene als ein notwendiges Element für einen zuverlässigen Schlagregenschutz vor. Es hat sich im Rahmen der Erfindung gezeigt, dass erst durch das Zusammenwirken des Anschlagfalzes am Drehtürflügel mit dem Anschlag am Grundkörper eine sichere und dauerhafte Abdichtwirkung erzielt wird.

Zugleich sieht die Erfindung jedoch die auch die Bereitstellung einer gitterartigen Struktur des Trittbereichs vor. Dadurch wird eine besonders gute Schlagregendichtigkeit des Türschwellensystems ermöglicht. Anstehende Feuchtigkeit oder auch Schlagregen werden somit nicht in Richtung zum Innenraum der Türanordnung vorangeleitet, sondern zwischen den Gitterstäben des Trittbereichs abgeleitet. In der wenigstens einen Wassersammelkammer wird die Feuchtigkeit so gefangen genommen und am Voranschreiten gehindert. Gleichzeitig wird über die Austrittsöffnungen in der Wassersammelkammer eine geregelte und gezielte Abführung der Feuchtigkeit erreicht.

Ein weiterer Vorteil der vorliegenden Erfindung liegt ferner darin, dass der Trittbereich in der Bodenschwelle somit keinen konstruktiven Aufbau nach oben aufweisen muss, um Ablaufschrägen oder Hinterschneidungen bereitzustellen. Diese Elemente werden quasi in das Innere des Trittbereichs verlegt, wodurch sich die Bauhöhe ganz erheblich reduziert. Der Trittbereich kann dann auch in einer Ebene mit der Oberkante des außenseitig anstehenden Fußbodens verlaufen.

Damit lässt sich eine extrem niedrige Übertrittshöhe über das erfindungsgemäße Türschwellensystem erreichen, was einen hohen Nutzungskomfort ergibt. Insbesondere lassen sich dadurch auch barrierefreie, d.h. behindertengerechte Zugänge erzielen.

Erfindungsgemäß wirken somit die durch den Anschlagfalz bzw. Anschlag gebildete Dichtungsebene und der nach Art eines Gitters ausgebildete Trittbereich mit Wassersammelkammer zum Ableiten der Feuchtigkeit vorteilhaft kombinatorisch zusammen, um einen besonders guten Schlagregenschutz bei geringer Aufbauhöhe zu erzielen.

Durch die Dichtbahn wird insgesamt eine besonders zuverlässige Abdichtung der Bodenschwelle erreicht, so dass das Eindringen von Feuchtigkeit besonders sicher vermieden werden kann. Die Befestigung der Dichtbahn am Trittbereich und/oder am Grundkörper der Bodenschwelle erlaubt es dabei zudem, die Dichtbahn dauerhaft besonders zuverlässig und geeignet zu positionieren. Durch die Verklebung bleibt die Abdichtwirkung ungeschmälert und die Montage der Dichtbahn kann mit einfachen und bewährten Mitteln ausgeführt werden.

Vorteilhafte Weiterbildungen des erfindungsgemäßen Türschwellensystems sind Gegenstand der abhängigen Ansprüche.

So kann der Drehtürflügel zwei Anschlagfalze aufweisen, welche mit Anschlägen am Grundkörper zwei Dichtungsebenen herstellen. In der Praxis hat sich gezeigt, dass hierdurch ein besonders guter Schlagregenschutz erzielbar ist. Zudem lassen sich dadurch auch Wärmeverluste über die Haustüranordnung deutlich reduzieren.

Diese Effekte kommen noch besser zum Tragen, wenn an dem wenigstens einen Anschlagfalz eine Dichtung angeordnet ist. Auf diese Weise kann ein besonders zuverlässiger Gebäudeabschluss an dieser Stelle erzielt werden.

Ferner kann der Trittbereich mehrere Wassersammelkammern aufweisen, welche über die Austrittsöffnungen miteinander verbunden sind. Die Länge des Trittbereichs kann somit an die örtlichen Gegebenheiten angepasst werden. Insbesondere ist es möglich, bei zu erwartender erhöhter Schlagregenmenge besonders aufnahmefähige Trittbereiche und Wassersammelkammern bereitzustellen. Dieses beispielsweise bei Türenanordnungen der Fall, welche den Witterungseinflüssen besonders ausgeliefert sind.

Dabei hat sich in der Praxis bewährt, wenn die Austrittsöffnungen als Bohrlöcher ausgebildet sind. Dann ist mit einfachen Mitteln eine zuverlässige Wasserabführung erzielbar.

Alternativ können die Austrittsöffnungen auch durch einen Schlitz durch die Wassersammelkammern ausgebildet sein. Dann vereinfacht sich die Herstellung der Austrittsöffnungen deutlich, da ein derartiger Schlitz an der Unterseite des Trittbereichs in einem Zuge eingebracht werden kann. Zudem lässt sich hierdurch eine vollständige Entwässerung der Wassersammelkammern erzielen, während mit Bohrlöchern in der Regel fertigungsbedingt Ränder in den Wassersammelkammern verbleiben, an denen eine gewisse Menge an Wasser stehen bleiben kann.

Ferner ist es von Vorteil, wenn die Auftrittsfläche des Trittbereichs im Wesentlichen horizontal ausgerichtet ist. Auf diese Weise kann dessen Bauhöhe besonders gering gehalten werden. Dann erhöht sich der Nutzungskomfort für das erfindungsgemäße Türschwellensystem weiter.

Wenn der Trittbereich aus einem Metallprofil gebildet ist, weist er eine besonders gute Robustheit und Langlebigkeit aus.

Insbesondere bei Türen mit mehreren Drehtürflügeln ist es von Vorteil, wenn am Grundkörper ferner ein Schließteil angeordnet ist. Dann ist eine zuverlässige Arretierung der Türflügel möglich. Derzeitig kann jedoch die Bauhöhe des Grundkörpers im Bereich der Bodenschwelle gering gehalten werden.

Das erfindungsgemäße Türschwellensystem wird nachfolgend in Ausführungsbeispielen anhand der Figuren der Zeichnung näher erläutert. Es zeigt:
- Fig. 1: einen Schnitt durch den Bereich einer Bodenschwelle an einem erfindungsgemäßen Türschwellensystem gemäß einer ersten Ausführungsform; die
- Fig. 2 bis 4: Schnitte durch abgewandelte Ausführungsformen des erfindungsgemäßen Türschwellensystems, welche insbesondere bei der Altbausanierung Anwendung finden können;

- Fig. 5 und 6: Beispiele von Türschwellensystem die nicht Teil der Erfindung sind.

- Fig. 7: eine perspektivische Ansicht einer erfindungsgemäßen Bodenschwelle in einer weiteren Ausführungsform; und
- Fig. 8: eine perspektivische Unteransicht eines erfindungsgemäßen Trittbereichs in einer weiteren Ausführungsform.

Gemäß der Darstellung in Fig. 1 weist ein Türschwellensystem 1 einen Türrahmen mit einer Bodenschwelle 2 und einen Drehtürflügel 3 auf. In den Figuren gezeigt ist lediglich dieser untere Abschnitt der Tür, welcher für die Schlagregendichtigkeit besonders bedeutend ist.

Der Drehtürflügel 3 ist in an sich herkömmlicher Weise als Holz-Aluminium-Verbundprofil ausgebildet. Als Verbindungselement zwischen einem Flügelrahmenholz 31 und einer Aluminiumblende 32 dient ein Drehverbinder 33. Der Flügelrahmen weist ferner zwei Anschlagfalze 34 und 35 auf, welche jeweils Dichtungen 36 und 37 aufnehmen und Dichtungsebenen für die Türanordnung darstellen.

Die Bodenschwelle 2 ist in diesem Ausführungsbeispiel zweiteilig aus einem Grundkörper 21 und einem Trittbereich 22 ausgebildet. Der Grundkörper 21 besteht aus einem holzfaserverstärkten Kunststoff (WPC). Er weist ferner Anschläge 21a und 21b auf, welche mit den Dichtungen 36 und 37 zur Herstellung der beiden Dichtungsebenen zusammenwirken.

Der Trittbereich 22 ist aus einem Aluminiumprofil ausgebildet und weist eine gitterartige Gestalt auf. Er ist dabei durch Verschraubung am Grundkörper 21 fixiert. Der Trittbereich 22 enthält eine Auftrittsfläche 22a, unter der sich Wassersammelkammern 22b befinden. Die Auftrittsfläche 22a ist dabei durch Eintrittsöffnungen 22c für Feuchtigkeit etc. unterbrochen. Die einzelnen Wassersammelkammern 22b weisen jeweils Austrittsöffnungen 22d auf, über welche Feuchtigkeit nach außen abgeleitet wird. Ein Boden 22e des Trittbereichs 22 ist hierzu nach außen geneigt ausgebildet. Die Auftrittsfläche 22a ist dagegen im Wesentlichen horizontal ausgerichtet. Sie wird letztendlich durch die L-förmigen Stege gebildet, welche die Wassersammelkammern 22b begrenzen.

Außenseitig schließt sich an das Türschwellensystem 1 ein beliebiger Bodenbereich an; im gezeigten Ausführungsbeispiel ist dies ein aufgeständerter Terrassenboden T aus Holz. Die Oberkante des Terrassenbodens T fluchtend dabei mit der Auftrittsfläche 22a.

Auf der Rauminnenseite schließt sich ein Fußboden F an die Bodenschwelle 2 an, der systembedingt niedriger liegen muss. Im gezeigten Beispiel ist dessen Oberkante um ein Maß X tiefer liegend als das Niveau der Auftrittsfläche 22a bzw. der Oberkante des Terrassenbodens T. Das Maß X stellt die Übertrittshöhe des Türschwellensystems 1 dar und weist hier 20 mm auf. Das Türschwellensystem 1 ist daher behindertengerecht ausgebildet.

Besteht die Gefahr, dass Feuchtigkeit durch das Türschwellensystem 1 in den Innenraum gelangt, sei es durch Schlagregen und/oder Windlast etc., so wird diese in den Wassersammelkammern 22b des Trittbereichs 22 zuverlässig gefangen und von dort wieder nach außen abgeleitet.

Wie aus Fig. 1 ferner erkennbar ist, ist der Trittbereich 22 an seiner Unterseite ferner mit einer Dichtbahn 26 gekoppelt, welche aus einem elastischen, zuverlässig abdichtenden Material wie Kunststoff ausgebildet ist. Im gezeigten Ausführungsbeispiel greift ein Ende der Dichtbahn 26 formschlüssig in eine Nut des Trittbereichs 22 ein und ist so zuverlässig hieran gehalten. Sie verläuft dann am Grundkörper 21 abwärts bis zum Bodenbereich, wo sie nach außen abgelenkt ist und diesen ebenfalls dichtend überdeckt. Im gezeigten Beispiel wirkt die Dichtbahn 26 dann mit einer Terrassenabdichtung zusammen, mit welcher sie wasserdicht verbunden ist (nicht gezeigt). Das von den Wassersammelkammern 22b nach außen abgeleitete Wasser wird somit zuverlässig vom Grundkörper 21 ferngehalten.

In den Fig. 2 bis 6 sind abgewandelte Ausführungsformen des Türschwellensystems 1 gezeigt. Diese betreffen insbesondere Altbausanierungsprofile, bei denen bestehende Systeme in erfindungsgemäßer Weise angepasst werden. Der Drehtürflügel 3 ist dabei in allen Ausführungsvarianten identisch zu jenem gemäß Fig. 1. Er wird daher im Allgemeinen nicht mehr gesondert erläutert. Es wird auf die obigen Ausführungen hierzu verwiesen. Der Unterschied dieser Ausführungen zu der ersten Ausgestaltungsweise gemäß Fig. 1 liegt jeweils im Aufbau der Bodenschwelle.

So unterscheidet sich die Ausführungsform gemäß Fig. 2 von jener in Fig. 1 dadurch, dass ein Grundkörper 21' einer Bodenschwelle 2 zweiteilig ausgebildet ist. Ein Sockelbereich 21c des Grundkörpers 21' stammt aus dem Bestand am Baukörper und wird bei der Sanierung wieder verwendet. Hierüber erstreckt sich ein Aufsatz 21d, welcher im Zuge der Sanierung daran befestigt wird und in bereits erläuterter Weise mit dem Drehtürflügel 3 zusammenwirkt. Der Trittbereich 22 ist ferner identisch zu jenem in Fig. 1 ausgeführt.

Die Ausführungsform gemäß Fig. 2 zeigt, dass das Türschwellensystem 1 ohne weiteres auch bei der Altbausanierung eingesetzt werden kann.

Die Variante gemäß Fig. 3 unterscheidet sich von jener in Fig. 2 durch die Gestalt eines Trittbereichs 22'. Anstelle von L-förmigen Stegen sind hier nun I-förmige Stege ohne einen Querschenkel am freien Ende vorgesehen, um die Wassersammelkammern 22b' zu bilden. Auch mit dieser Variante lassen sich die erfindungsgemäßen Vorteile erzielen.

Fig. 4 zeigt eine Abwandlung der Ausführungsform gemäß Fig. 2 dahingehend, dass an einem Aufsatz 21d' des Grundkörpers 21' zusätzlich ein Schließteil 23 vorliegt. Dieses ist von der Rauminnenseite her auf einen Sockel 24 am Aufsatz 21d' aufgeschoben. Der Sockel 24 ist mit dem Grundkörper 21' verschraubt. Ein derartiges Schließteil 23 wird dann eingesetzt, wenn die Tür mehrere Drehtürflügel 3 aufweist, welche beispielsweise im Mittelbereich der Türöffnung bodenseitig noch einer Verankerung bedürfen. Das Schließteil 23 ist als Aluminiumprofil ausgestaltet.

Die nicht beanspruchte Ausführungsvariante gemäß Fig. 5 basiert auf jener der Fig. 4 mit dem Schließteil 23 und wendet diese zusammen mit dem Trittbereich 22' der Fig. 3 an. Auch eine derartige Kombination ist ohne weiteres einsetzbar.

Fig. 6 zeigt schließlich noch eine weitere nicht beanspruchte Ausgestaltungsweise, in der ein Trittbereich 22" so abgewandelt ist, dass er in Nuten in einem Sockelbereich 21c" eines Grundkörpers 21" durch Federvorsprünge 22f gehalten ist. Hinsichtlich seiner Wirkungsweise ist der Trittbereich 22" gleichwertig zu jenem in Fig. 3. Ferner weist der Trittbereich 22" in dem der Dichtung 36 des Drehtürflügels 3 zugewandten Bereich eine Aufnahmenut für ein Dichtelement 25 auf. Dieses wirkt direkt mit der Dichtung 36 zur Herstellung einer Dichtungsebene zusammen. Ein Aufsatz 21d" des Grundkörpers 21" ist entsprechend gegenüber jenen der vorherigen Ausführungsformen abgewandelt.

Fig. 7 zeigt eine perspektivische Ansicht einer weiteren Ausgestaltungsweise des erfindungsgemäßen Türschwellensystems 1. Dieses unterscheidet sich von den vorherigen Ausführungsformen wiederum im Aufbau der Bodenschwelle 2.

Im Gegensatz zu der in Fig. 4 gezeigten Variante ist ein Aufsatz 21d‴ eines Grundkörpers 21‴ als Metallprofilelement ausgestaltet und trägt zudem eine Basis 27 für einen abgewandelt ausgestalteten Trittbereich 22'".

Eine Dichtbahn 26' ist dabei durch Klebung an einem Steg 27a der Basis 27 angebracht. Die Dichtbahn 26' verläuft wie in den anderen Ausführungsformen vertikal nach unten entlang des Grundkörpers 21'", bevor sie im Bodenbereich nach außen umgelenkt ist. Die Dichtbahn 26' kann ferner an geeigneten Stellen am Grundkörper 21‴ sowie im Bodenbereich durch Klebung befestigt sein, um deren Positionierung dauerhaft sicherzustellen. Dabei ist die Dichtbahn 26' mit weiteren Dichtbahnen verbunden, um bodenseitig wie auch im aufrechten Bereich an den Türleibungen etc. eine zuverlässige Abdichtung gegen Feuchtigkeit herzustellen.

In Fig. 8 ist der Trittbereich 22‴ aus Fig. 7 in näherem Detail dargestellt. Gezeigt ist eine Unteransicht in perspektivischer Ausführung, woraus erkennbar ist, dass Wassersammelkammern 22b" Austrittsöffnungen 22d' aufweisen, welche durch Ausgestaltung eines Schlitzes quer zu den Wassersammelkammern 22b" hergestellt sind. Damit ist eine zuverlässige und vollständige Entwässerung der Wassersammelkammern 22b" erzielbar.

Die Erfindung lässt neben den erläuterten Ausführungsformen weitere Gestaltungsansätze zu.

So kann der gitterartige Trittbereich 22 etc. auch so ausgestaltet sein, dass er nur eine einzige Wassersammelkammer aufweist. Andererseits kann die Zahl der Wassersammelkammern jeweils entsprechend den örtlichen Gegebenheiten angepasst werden und auch von den drei bis fünf gezeigten abweichen.

Ferner ist es nicht zwingend erforderlich, dass die Auftrittsfläche 22a des Trittbereichs 22 im Wesentlichen horizontal ausgerichtet ist. Auch diese kann in bestimmten Anwendungsfällen beispielsweise geneigt vorliegen, ohne dass die Funktionsweise des Türschwellensystems 1 hiervon beeinträchtigt wäre. Bevorzugt wäre die Auftrittsfläche 22a dann zur Türinnenseite hin aufsteigend vorzusehen, was auch heranschwellendes Wasser etc. noch besser ausbremsen würde.

Es ist nicht erforderlich, dass der Trittbereich 22 etc. aus einem Metallprofil, insbesondere einem mit Aluminiumprofil ausgebildet ist. Stattdessen kann er auch aus einem Kunststoff oder einem holzfaserverstärkten Kunststoff bereitgestellt werden.

In einer nicht beanspruchten Ausführungsform ist es möglich, den Trittbereich 22 etc. einstückig mit der Basis 27 oder dem Grundkörper 21 etc. auszubilden.

Der Grundkörper 21 etc. kann aus verschiedenen Materialien bestehen. Neben einem holzfaserverstärkten Kunststoff (WPC) kann auch Holz, Kunststoff, Metall oder auch eine Kombination aus diesen Materialien zum Einsatz kommen. Ist der Grundkörper als Kunststoff oder Metall ausgebildet, so liegt dieser typischerweise als Hohlprofilkörper vor.

Die Befestigung des Trittbereichs 22 etc. sowie gegebenenfalls des Schließteiles 23 mit dem Sockel 24 am Grundkörper 21 erfolgt typischerweise durch Schrauben. Es ist jedoch auch möglich, dass stattdessen Rastverbindungen, Klipsverschlüsse, Klebeverbindungen oder dergleichen zum Einsatz kommen.

Das Schließteil 23 muss nicht von der Seite auf den Sockel 24 aufgeschoben sein; hier könnte auch eine Fixierung von oben durch einen Rastmechanismus oder dergleichen verwendet werden.

## Patentansprüche

1. Türschwellensystem (1) für eine Haustür, eine Drehkipptür oder dgl., mit einem Türrahmen mit Bodenschwelle (2) und wenigstens einem Drehtürflügel (3),
wobei die Bodenschwelle (2) einen Grundkörper (21; 21'; 21"; 21‴) enthält,
wobei der Drehtürflügel (3) wenigstens einen Anschlagfalz (34, 35) aufweist, welcher mit wenigstens einem Anschlag (21a, 21b) an dem Grundkörper (21; 21'; 21"; 21‴) zusammenwirkt und eine Dichtungsebene herstellt,
wobei der Grundkörper (21; 21'; 21"; 21‴) einen Trittbereich (22; 22'; 22"; 22‴) aufweist, welcher eine Auftrittsfläche (22a) bereitstellt und zur Wasserableitung nach außen dient,
wobei der Trittbereich (22; 22'; 22"; 22‴) nach Art eines Gitters ausgebildet ist und wenigstens eine Wassersammelkammer (22b, 22b'; 22b") aufweist, und
wobei Feuchtigkeit über eine Eintrittsöffnung (22c) in die wenigstens eine Wassersammelkammer (22b; 22b'; 22b") eintritt und aus dieser über Austrittsöffnungen (22d; 22d') nach außen abläuft,
**gekennzeichnet durch**
eine Ablaufschräge im Bodenbereich der Wassersammelkammer (22b, 22b'; 22b") und durch
einen Steg (27a), welcher gegenüberliegend zum Trittbereich (22; 22'; 22"; 22‴) senkrecht dazu von der Ablaufschräge abgeht, grundkörperseitig zur Anlage an dem Grundkörper (21; 21'; 21"; 21‴) ausgebildet ist und sich entlang einer vertikalen Seite des Grundkörpers (21; 21'; 21"; 21‴) erstreckt sowie zu einer Außenseite hin eine Anlagefläche für eine Dichtbahn (26; 26') bildet,
wobei der Steg (27a) Teil einer Basis (27) für einen abgewandelt ausgestalteten Trittbereich (22‴) ist, welche von einem als Metallprofilelement ausgestalteten und auf dem Grundkörper (21‴) angebrachten Aufsatz (21d‴) getragen wird oder Teil des Trittbereichs (22; 22'; 22") ist, der als Aluminiumprofil hergestellt und mit dem Grundkörper (21; 21'; 21") verschraubt, ist.

2. Türschwellensystem nach Anspruch 1, **dadurch gekennzeichnet, dass** der Drehtürflügel (3) zwei Anschlagfalze (34, 35) aufweist, welche mit Anschlägen (21a, 21b) am Grundkörper (21; 21'; 21"; 21‴) zwei Dichtungsebenen herstellen.

3. Türschwellensystem nach Anspruch 1 oder 2, **dadurch gekennzeichnet, dass** an dem wenigstens einen Anschlagfalz (34, 35) eine Dichtung (36, 37) angeordnet ist.

4. Türschwellensystem nach einem der Ansprüche 1 bis 3, **dadurch gekennzeichnet, dass** es ferner eine Dichtbahn (26; 26') aufweist, welche den Grundkörper (21; 21'; 21"; 21‴) zur Außenseite hin abdichtet und am Trittbereich (22; 22'; 22"; 22‴) und/oder am Grundkörper (21; 21'; 21"; 21‴) der Bodenschwelle (2) festgelegt ist.

5. Türschwellensystem nach Anspruch 4, **dadurch gekennzeichnet, dass** die Dichtbahn (26; 26') durch eine Verklebung am Trittbereich (22; 22'; 22"; 22‴) und/oder am Grundkörper (21; 21'; 21"; 21‴) festgelegt ist.

6. Türschwellensystem nach einem der Ansprüche 1 bis 5, **dadurch gekennzeichnet, dass** der Trittbereich (22; 22'; 22"; 22‴) mehrere Wassersammelkammern (22b; 22b'; 22b") aufweist, welche über die Austrittsöffnungen (22d; 22d') miteinander verbunden sind.

7. Türschwellensystem nach Anspruch 6, **dadurch gekennzeichnet, dass** die Austrittsöffnungen (22d) als Bohrlöcher ausgebildet sind.

8. Türschwellensystem nach Anspruch 6, **dadurch gekennzeichnet, dass** die Austrittsöffnungen (22d') durch einen Schlitz durch die Wassersammelkammern (22b") ausgebildet sind.

9. Türschwellensystem nach einem der Ansprüche 1 bis 8, **dadurch gekennzeichnet, dass** die Auftrittsfläche (22a) des Trittbereichs (22; 22'; 22"; 22‴) im Wesentlichen horizontal ausgerichtet ist.

10. Türschwellensystem nach einem der Ansprüche 1 bis 9, **dadurch gekennzeichnet, dass** der Trittbereich (22; 22'; 22"; 22‴) aus einem Metallprofil gebildet ist.

11. Türschwellensystem nach einem der Ansprüche 1 bis 10, **dadurch gekennzeichnet, dass** am Grundkörper (21'; 21") ferner ein Schließteil (23) angeordnet ist.

## Claims

1. Door threshold system (1) for a front door, a tilt and turn door or the like, with a door frame with a sill (2) and at least one revolving door leaf (3),
wherein the sill (2) comprises a base body (21; 21'; 21"; 21" '),
wherein the revolving door leaf (3) has at least one stop fold (34, 35) that interacts with at least one stop (21 a, 21 b) on the base body (21; 21'; 21"; 21‴). and creates a sealing plane,
wherein the base body (21; 21'; 21'; 21‴) has a tread area (22; 22'; 22"; 22‴) that provides a tread surface (22a) and serves for water drainage to the outside, wherein the tread area (22; 22'; 22"; 22‴) is designed in the manner of a grid and has at least one water collection chamber (22b, 22b'; 22b") with a drainage slope in the floor area, and
wherein moisture enters through an inlet opening (22c) into the at least one water-collection chamber (22b; 22b'; 22b") and exits via outlet openings (22d; 22d') to the outside,
**characterised by**
a drainage slope in the floor area of the water collection chamber (22b, 22b'; 22b")
and by
a bar (27a) that opposite the tread area (22; 22'; 22"; 22"') extends perpendicularly to it from the drainage slope, is designed on the base body side to the system on the base body (21; 21'; 21'; 21‴) and extends along a vertical side of the base body (21; 21'; 21'; 21‴) and towards an outer side and forms a contact surface for a sealing sheet (26; 26'),
wherein the bar (27a) is part of a base for a modified designed tread area (22") that is designed from a metal profile element and is carried on the attachment (21d‴) mounted on the base body (21") or is part of the tread area (22; 22'; 22") manufactured as an aluminium profile and screwed to the base body (21; 21'; 21").

2. Door threshold system according to claim 1, **characterised in that** the revolving door leaf (3) has two stop folds (34, 35) which, with stops (21a, 21b) on the base body (21; 21'; 21"; 21‴), form two sealing planes.

3. Door threshold system according to claim 1 or 2, **characterised in that** a seal (36, 37) is arranged on the at least one stop fold (34, 35).

4. Door threshold system according to one of claims 1 to 3, **characterised in that** it also has a sealing sheet (26; 26') that seals the base body (21; 21'; 21"; 21‴) from the outside and on the tread area (22; 22'; 22"; 22‴) and/or on the base body (21; 21'; 21"; 21‴) of the threshold (2).

5. Door threshold system according to claim 4, **characterised in that** the sealing strip (26; 26') is bonded to the tread area (22; 22'; 22"; 22‴) and/or is fixed to the base body (21; 21'; 21"; 21‴).

6. Door threshold system according to one of claims 1 to 5, **characterised in that** the tread area (22; 22'; 22"; 22‴) has a plurality of water-collection chambers (22b; 22b'; 22b") that are connected to each other through the outlet openings (22d; 22d')

7. Door threshold system according to claim 6, **characterised in that** the outlet openings (22d) are designed as drilled holes.

8. Door threshold system according to claim 6, **characterised in that** the outlet openings (22d') are formed by a slot through the water-collection chambers (22b").

9. Door threshold system according to one of claims 1 to 8, **characterised in that** the stepping surface (22a) of the tread area (22; 22'; 22"; 22"') is aligned essentially horizontally.

10. Door threshold system according to one of claims 1 to 9, **characterised in that** the tread area (22; 22'; 22"; 22‴) is formed from a metal profile.

11. Door threshold system according to one of claims 1 to 10, **characterised in that** a closing part (23) is also arranged on the base body (21'; 21").

## Revendications

1. Système de seuil de porte (1) pour une porte d'entrée, une porte oscillo-battante ou similaires, comprenant un encadrement de porte avec un seuil (2) et au moins un battant de porte oscillo-battante (3),
dans lequel le seuil (2) comporte un corps de base (21 ; 21' ; 21" ; 21"'),
dans lequel le battant de porte oscillo-battante (3) présente au moins une battée (34, 35) qui coopère avec au moins une butée (21a, 21b) sur le corps de base (21 ; 21' ; 21" ; 21"') et crée un niveau d'étanchéité,
dans lequel le corps de base (21 ; 21' ; 21" ; 21"') présente une zone de passage (22 ; 22' ; 22" ; 22"') qui fournit une surface de contact (22a) et sert à évacuer l'eau vers l'extérieur,
dans lequel la zone de passage (22 ; 22' ; 22" ; 22"') est réalisée à la manière d'une grille et présente au moins un compartiment de collecte d'eau (22b, 22b' ; 22b"), et
dans lequel l'humidité entre par un orifice d'entrée (22c) dans ledit au moins un compartiment de collecte d'eau (22b ; 22b' ; 22b") et s'écoule de celui-ci vers l'extérieur par l'intermédiaire d'orifices de sortie (22d ; 22d'),
**caractérisé par**
un biseau d'écoulement dans la partie de fond du compartiment de collecte d'eau (22b, 22b' ; 22b") et par
une barrette (27a) qui s'éloigne du biseau d'écoulement à l'opposé de la zone de passage (22 ; 22' ; 22" ; 22"') perpendiculaire à celle-ci, qui est réalisée côté corps de base pour venir en appui contre le corps de base (21 ; 21' ; 21" ; 21"') et qui s'étend le long d'une face verticale du corps de base (21 ; 21' ; 21" ; 21"') et forme une surface d'appui pour une bande d'étanchéité (26 ; 26') vers un côté extérieur,
dans lequel la barrette (27a) fait partie d'une base (27) pour une zone de passage (22"') configurée en variante, qui est portée par un élément rapporté (21d‴) configuré sous la forme d'un élément de profilé métallique et installé sur le corps de base (21"') ou fait partie de la zone de passage (22 ; 22' ; 22") qui est fabriqué sous forme de profilé aluminium et est vissé avec le corps de base (21 ; 21' ; 21").

2. Système de seuil de porte selon la revendication 1, **caractérisé en ce que** le battant de porte oscillo-battante (3) présente deux battées (34, 35) qui créent avec des butées (21a, 21b) sur le corps de base (21 ; 21' ; 21" ; 21"') deux niveaux d'étanchéité.

3. Système de seuil de porte selon la revendication 1 ou 2, **caractérisé en ce qu'**un joint d'étanchéité (36, 37) est disposé sur ladite au. moins une battée (34, 35) .

4. Système de seuil de porte selon l'une quelconque des revendications 1 à 3, **caractérisé en ce qu'**il présente en outre une bande d'étanchéité (26 ; 26') qui rend étanche le corps de base (21 ; 21' ; 21" ; 21‴) vers le côté extérieur, et qui est immobilisée au niveau de la zone de passage (22 ; 22' ; 22" ; 22"') et/ou du corps de base (21 ; 21' ; 21" ; 21"') du seuil (2) .

5. Système de seuil de porte selon la revendication 4, **caractérisé en ce que** la bande d'étanchéité (26 ; 26') est immobilisée par collage au niveau de la zone de passage (22 ; 22' ; 22" ; 22"') et/ou du corps de base (21 ; 21' ; 21" ; 21"').

6. Système de seuil de porte selon l'une quelconque des revendications 1 à 5, **caractérisé en ce que** la zone de passage (22 ; 22' ; 22" ; 22"') présente plusieurs compartiments de collecte d'eau (22b ; 22b' ; 22b") qui sont reliés entre eux par les orifices de sortie (22d ; 22d').

7. Système de seuil de porte selon la revendication 6, **caractérisé en ce que** les orifices de sortie (22d) sont réalisés sous forme de perçages.

8. Système de seuil de porte selon la revendication 6, **caractérisé en ce que** les orifices de sortie (22d') sont réalisés par une fente à travers les compartiments de collecte d'eau (22b").

9. Système de seuil de porte selon l'une quelconque des revendications 1 à 8, **caractérisé en ce que** la surface de contact (22a) de la zone de passage (22 ; 22' ; 22" ; 22"') est orientée substantiellement à l'horizontale.

10. Système de seuil de porte selon l'une quelconque des revendications 1 à 9, **caractérisé en ce que** la zone de passage (22 ; 22' ; 22" ; 22"') est formée par un profilé métallique.

11. Système de seuil de porte selon l'une quelconque des revendications 1 à 10, **caractérisé en ce qu'**en outre une pièce de fermeture (23) est disposée sur le corps de base (21' ; 21").
